# EUROPÄISCHE PATENTSCHRIFT

(11) **EP 2 904 155 B1**
(45) Veröffentlichungstag und Bekanntmachung des Hinweises auf die Patenterteilung: **15.01.2020**
(21) Anmeldenummer: 13758888.5
(22) Anmeldetag: 06.09.2013
(51) Int. Cl.: E02D 29/14, E04F 19/10, E03F 5/04, E03F 5/06

(54) **ENTWÄSSERUNGSRINNE**
DRAINAGE CHANNEL
RIGOLE DE DRAINAGE DE L'EAU

(30) Priorität: 10.09.2012 DE 102012108397
(43) Veröffentlichungstag der Anmeldung: 12.08.2015
(73) Patentinhaber: ACO Severin Ahlmann GmbH & Co. KG, 24782 Büdelsdorf (DE)
(72) Erfinder: HARDER, Bernd, 24808 Jevenstedt (DE); MEIER, Stephan, 25767 Albersdorf (DE); SPICALE, Johanna, 79104 Freiburg (DE)
(74) Vertreter: Bohnenberger, Johannes
(86) Internationale Anmeldenummer: PCT/EP2013/068461
(87) Internationale Veröffentlichungsnummer: WO 2014/037497

(56) Entgegenhaltungen:
- DE-A1- 3 804 156
- DE-A1-102010 017 424
- DE-U1- 20 206 949
- DE-U1-202007 000 757
- FR-A1- 2 414 100

## Beschreibung

Die Erfindung betrifft eine Entwässerungsrinne, umfassend einen in einen Boden einbaubaren Entwässerungskörper und eine auf dem Entwässerungskörper befestigte Abdeckung nach dem Oberbegriff des Patentanspruches 1.

Derartige Entwässerungsrinnen sind in einer großen Vielzahl bekannt, wobei der Entwässerungskörper zumindest dann, wenn höhere Lasten aufzunehmen sind, aus hydraulischem Beton oder Kunststoffbeton gefertigt ist. In jüngerer Zeit werden auch Entwässerungsrinnen angeboten, die relativ fragile Entwässerungskörper aufweisen. In jedem Fall aber besteht bei Entwässerungsrinnen der eingangs genannten Art ein Problem dahingehend, dass die Stabilität und Dauer-Festigkeit insbesondere im Bereich zwischen dem Entwässerungskörper und der Abdeckung nur mit großem Materialaufwand bewältigt werden kann.

Dokument DE 38 04 156 A1 offenbart eine Schachtabdeckung, die aus einem in eine Öffnung der Strassendecke fest eingesetzten Rahmen und einem in diesen eingelegten Deckel besteht.

Eine Entwässerungsrinne nach dem Oberbegriff des Anspruchs 1 ist aus der DE 70 36 272 U oder der DE 24 55 940 A1 bekannt.

Der Erfindung liegt die Aufgabe zu Grunde, eine Entwässerungsrinne der eingangs genannten Art dahingehend weiterzubilden, dass eine hohe Festigkeit gegenüber aufzunehmenden Lasten und auch Dauer-Festigkeit sichergestellt wird.

Diese Aufgabe wird durch eine Entwässerungsrinne nach Anspruch 1 gelöst.

Insbesondere wird diese Aufgabe durch eine Entwässerungsrinne, umfassend einen in einen Boden einbaubaren Entwässerungskörper und eine auf dem Entwässerungskörper befestigte Abdeckung gelöst, wobei der Entwässerungskörper an seinen beiden Oberrändern jeweils zwei höhere Rinnenauflagen und zwei in ihrem Abstand zu einer Mittel-Längsebene nach innen versetzte niedrigere Rinnenauflagen und die Abdeckung korrespondierend geformte äußere und innere Abdeckungsauflagen umfassen, die derart geformt sind, dass alle Rinnenauflagen mit allen Abdeckungsauflagen bei Belastung in Eingriff stehen.

Dadurch, dass nicht nur - wie bisher üblich - ein einziges Paar von Auflagen zwischen Entwässerungskörper und Abdeckung existiert, wird gewährleistet, dass ohne großen Aufwand eine höhere Belastungsfähigkeit erzielbar ist.

Weiterhin weist das Paar von höheren Rinnenauflagen zu den korrespondierenden Abdeckungsauflagen im unbelasteten Zustand einen (geringen) Abstand auf, der bei Belastung aufgrund der vorhandenen Elastizitäten geschlossen wird. Dadurch können Fertigungstoleranzen ausgeglichen und ein verringertes Biegemoment beim Überfahren sichergestellt werden, was eine schlankere Bauweise ermöglicht.

Die höheren und/oder die niedrigeren Rinnenauflagen sind in Abschnitten des Entwässerungskörpers angeordnet, die bei einem Einbau in den Boden unterfütterbar sind. Dadurch wird gewährleistet, dass eine sehr direkte Lastabtragung in den Boden stattfinden kann.

Vorzugsweise weist die Abdeckung randseitige, in einer Längsrichtung der Abdeckung verlaufende Stützstäbe und quer dazu verlaufende Gitterstäbe auf, wobei die Unterränder der Stützstäbe die inneren Abdeckungsauflagen bilden. Eine derartige Konstruktion ist sehr einfach und gleichzeitig dennoch stabil. Die äußeren Abdeckungsauflagen umfassen hierbei vorzugsweise eine Vielzahl von Einzelstützen, die mit den Stützstäben, von diesen nach außen hervorstehend verbunden sind. Durch diese Anordnung entsteht ein stabiles Gebilde mit einem verringerten Aufwand an Material.

Vorzugsweise sind Halteeinrichtungen derart an der Abdeckung und am Entwässerungskörper angebracht, dass die Oberränder gegenüber einem Aufspreizen des Entwässerungskörpers durch die Abdeckung gesichert sind. Auch dies erhöht die Stabilität der Gesamtanordnung. Die Halteeinrichtungen umfassen vorzugsweise Vorsprünge an den Rinnenauflagen, die mit Gegenelementen und/oder mit den Abdeckungsauflagen bei einem Aufspreizen des Entwässerungskörpers in einen Halteeingriff gelangen. Diese Anordnung erfüllt den vorgenannten Zweck in sehr einfacher Weise.

Der Entwässerungskörper ist vorzugsweise als Kunststoff-Gussteil, insbesondere aus einem thermoplastischen Kunststoff, vorzugsweise als Spritzgussteil ausgebildet. Dadurch können Kosten und Gewicht gespart werden, so dass der Transport und der Einbau des Entwässerungskörpers vereinfacht wird.

Nachfolgend werden bevorzugte Ausführungsformen der Erfindung anhand von Abbildungen näher erläutert. Hierbei zeigen
- Fig. 1: eine Stirnansicht einer Ausführungsform der Entwässerungsrinne,
- Fig. 2: eine Teil-perspektivische Ansicht der Rinne nach Fig. 1,
- Fig. 3: eine Teil-perspektivische Ansicht von schräg unten auf die Abdeckung gemäß den Fig. 1 und 2,
- Fig. 4: eine Teil-Stirnansicht auf die Entwässerungsrinne nach Fig. 1,
- Fig. 5: eine Ansicht ähnlich der nach Fig. 4, jedoch mit einer aus Blech geformten Abdeckung,
- Fig. 6: eine Ansicht entsprechend der nach den Fig. 4 und 5, jedoch mit einer Abdeckung aus Gusseisen und
- Fig. 7: eine Teil-perspektivische Ansicht eines Entwässerungskörpers nach den Fig. 1-6.

In der nachfolgenden Beschreibung werden für gleiche und gleich wirkende Teile dieselben Bezugsziffern verwendet.

Wie in den Fig. 1 und 2 gezeigt, umfasst die hier gezeigte Ausführungsform der Entwässerungsrinne einen Entwässerungskörper 10 sowie eine auf diesen aufsetzbare Abdeckung 20.

An Oberrändern 11, 11' des Entwässerungskörpers 10 sind zum einen höhere Rinnenauflagen 12, 12' und nach innen versetzte, niedrigere Rinnenauflagen 13, 13' vorgesehen, denen äußere Abdeckungsauflagen 22, 22' und innere Abdeckungsauflagen 23, 23' der Abdeckung 20 entsprechen.

Bei dem hier gezeigten Ausführungsbeispiel umfasst die Abdeckung Stützstäbe 24, 24', die in Längsrichtung der Rinne verlaufen und quer zu diesen liegende Gitterstäbe 25, welche zwischen einander Öffnungen 26 bilden. Diese Stützstäbe 24, 24' stehen mit ihren Unterrändern auf den niedrigeren Rinnenauflagen 13, 13' des Entwässerungskörpers 10 auf. Diese niedrigeren Rinnenauflagen 13, 13' weisen als Vorsprünge ausgebildete Halteeinrichtungen 15 auf, die dann mit den Unterrändern der Stützstäbe 24, 24' in Eingriff gelangen können, wenn der Entwässerungskörper aufgrund von hohen Belastungen aufgespreizt wird, die Oberränder 11, 11' also voneinander fortstreben. Dadurch wird ein Aufspreizen verhindert.

Weiterhin ist aus den Abbildungen ersichtlich, dass die Rinnenauflagen 12, 12' und 13, 13' in Abschnitten des Entwässerungskörpers 10 angeordnet sind, die beim Einbau in den Boden unterfüttert werden können. Dadurch erfolgt eine direkte Lastabtragung in die Umgebung.

In Fig. 3 ist gezeigt, dass die Abdeckung 20 an der Unterseite von Randleisten 27 Einzelstützen 28 aufweist, also nicht massiv ausgebildet ist sondern nur über relativ kleinflächige Stützbereiche sich abstützt. Dadurch wird zum einen eine Materialersparnis erzielt.

Zwischen den höheren Rinnenauflagen 12, 12' und den entsprechenden äußeren Abdeckungsauflagen 22, 22' ist ein geringfügiger Spalt vorgesehen, über den Fertigungstoleranzen ausgeglichen werden können. Bei Belastung verformt sich das Material so, dass der Spalt sich schließt.

Der hier gezeigte Entwässerungskörper 10 kann - wie in den Fig. 4-6 gezeigt - auch mit anderen Abdeckungen kombiniert werden. Während Fig. 4 das zuvor gezeigte Ausführungsbeispiel nochmals zeigt, ist in Fig. 5 eine Abdeckung gezeigt, die als Blechformteil ausgebildet ist. Die Funktionen ergeben sich aus der vorangehenden Beschreibung. Gleiches gilt für Fig. 6, wobei dort ein Gussrost mit dem Entwässerungskörper 10 kombiniert wird. Auch hier sind wieder (wie auch bei dem in Fig. 5 gezeigten Ausführungsbeispiel) entsprechende Halteeinrichtungen vorgesehen, die ein Aufspreizen des Entwässerungskörpers wirksam verhindern. Bei dem in Fig. 5 gezeigten Ausführungsbeispiel sind dies wieder die Unterränder der Stützstäbe der Abdeckung 20. Beim Ausführungsbeispiel nach Fig. 6 sind Halteeinrichtungen 15' in Form von Krallen an der Abdeckung 20 vorgesehen, die mit entsprechenden Halteeinrichtungen 16 der höheren Rinnenauflage 12 des Entwässerungskörpers 10 in Eingriff gelangen.

An dieser Stelle sei noch bemerkt, dass die Halteeinrichtungen 15, 16 des Entwässerungskörpers 10 nicht als kontinuierliche Leisten sondern als Leistenabschnitte ausgebildet sind, wie dies in Fig. 7 gezeigt ist. Dadurch wird erreicht, dass Schmutzteilchen besser abgeschwemmt werden können.

### Bezugszeichenliste

- 10: Entwässerungskörper
- 11, 11': Oberrand
- 12, 12': Höhere Rinnenauflage
- 13, 13': Niedrigere Rinnenauflage
- 14, 14': Unterfütterungsabschnitt
- 15: Halteeinrichtung
- 16: Halteeinrichtung
- 20: Abdeckung
- 22, 22': Äußere Abdeckungsauflage
- 23, 23': Innere Abdeckungsauflage
- 24, 24': Stützstab
- 25: Gitterstab
- 26: Öffnung
- 27, 27': Randleiste
- 28: Einzelstütze
- M: Mittel-Längsebene

## Patentansprüche

1. Entwässerungsrinne, umfassend
einen in einen Boden einbaubaren Entwässerungskörper (10) und eine auf dem Entwässerungskörper (10) befestigbare Abdeckung (20), wobei der Entwässerungskörper (10) je Oberrand (11, 11') eine höhere Rinnenauflage (12, 12') und eine in ihrem Abstand zu einer Mittel-Längsebene (M) nach innen versetzte niedrigere Rinnenauflage (13, 13') und die Abdeckung (20) korrespondierend geformte äußere Abdeckungsauflagen (22, 22') und innere Abdeckungsauflagen (23, 23') umfassen, die derart geformt sind, dass alle Rinnenauflagen (12-13') mit allen Abdeckungsauflagen (22-23') bei Belastung in Eingriff stehen,
**dadurch gekennzeichnet, dass**
die höheren Rinnenauflagen (12-12') zu den korrespondierenden äußeren Abdeckungsauflagen (22-22') im unbelasteten und montierten Zustand einen Abstand aufweisen, wobei dieser Abstand bei Belastung aufgrund vorhandener Elastizitäten geschlossen wird.

2. Entwässerungsrinne nach Anspruch 1,
**dadurch gekennzeichnet, dass**
die höheren (12, 12') und/oder die niedrigeren (13, 13') Rinnenauflagen in Abschnitten (14, 14') des Entwässerungskörpers (10) angeordnet sind, die bei einem Einbau in den Boden unterfütterbar sind.

3. Entwässerungsrinne nach einem der vorhergehenden Ansprüche,
**dadurch gekennzeichnet, dass**
die Abdeckung (20) randseitige, in einer Längsrichtung der Abdeckung (20) verlaufende Stützstäbe (24, 24') und quer durch verlaufende Gitterstäbe (25) aufweist und Unterränder der Stützstäbe (24, 24') die inneren Abdeckungsauflagen (23, 23') bilden.

4. Entwässerungsrinne nach einem der vorhergehenden Ansprüche, insbesondere nach Anspruch 3,
**dadurch gekennzeichnet, dass**
die äußeren Abdeckungsauflagen (22, 22') eine Vielzahl von Einzelstützen (28) umfassen, die mit den Stützstäben (24, 24'), von diesen nach außen hervorstehend, verbunden sind.

5. Entwässerungsrinne nach einem der vorhergehenden Ansprüche,
**gekennzeichnet durch**
Halteeinrichtungen (15, 16), die derart an der Abdeckung (20) und am Entwässerungskörper (10) angebracht sind, dass die Oberränder (11, 11') gegenüber einem Aufspreizen des Entwässerungskörpers (10) durch die Abdeckung (20) gesichert sind.

6. Entwässerungsrinne nach einem der vorhergehenden Ansprüche, insbesondere nach Anspruch 5,
**dadurch gekennzeichnet, dass**
die Halteeinrichtungen (15, 16) Vorsprünge an den Rinnenauflagen (12-13') umfassen, die mit Gegenelementen (15') und/oder mit den Abdeckungsauflagen (22-23') bei einem Aufspreizen des Entwässerungskörpers (10) in einen Halteeingriff gelangen.

7. Entwässerungsrinne nach einem der vorhergehenden Ansprüche,
**dadurch gekennzeichnet, dass**
der Entwässerungskörper (10) als Kunststoffgussteil, insbesondere aus einem thermoplastischen Kunststoff, vorzugsweise als Spritzgussteil ausgebildet ist.

## Claims

1. A drainage channel, comprising
a drainage body (10), which can be built into a ground, and a cover (20), which can be attached onto the drainage body (10), wherein the drainage body (10) comprises, on each of the upper edges (11, 11'), a higher channel support (12, 12'), and a lower channel support (13, 13') offset inwards in terms of the distance thereof to a central longitudinal plane (M), and the cover (20) comprises correspondingly formed outer cover supports (22, 22') and inner cover supports (23, 23'), which are formed such that all of the channel supports (12 - 13') are in engagement with all of the cover supports (22 - 23') when being loaded,
**characterized in that**,
in an unloaded and mounted state, the higher channel supports (12 - 12') have a spacing from the corresponding outer cover supports (22 - 22'), with said spacing being closed upon loading due to existing elasticities.

2. The drainage channel according to claim 1,
**characterized in that**
the higher (12, 12') and/or the lower (13, 13') channel supports are disposed in sections (14, 14') of the drainage body (10), which can be shimmed when being installed into the ground.

3. The drainage channel according to any one of the preceding claims,
**characterized in that**,
at the edge side, the cover (20) has support rods (24, 24') extending in a longitudinal direction of the cover (20) and stanchions (25) extending transversely therethrough, and the lower edges of the support rods (24, 24') form the inner cover supports (23, 23').

4. The drainage channel according to any one of the preceding claims, in particular according to claim 3,
**characterized in that**
the outer cover supports (22, 22') comprise a plurality of single supports (28) connected to the support rods (24, 24') while protruding outwards therefrom.

5. The drainage channel according to any one of the preceding claims,
**characterized by**
holding devices (15, 16), which are assembled to the cover (20) and the drainage body (10) such that the upper edges (11, 11') are secured by the cover (20) against the drainage body (10) being spread apart.

6. The drainage channel according to any one of the preceding claims,
in particular according to claim 5,
**characterized in that**,
at the channel supports (12 - 13'), the holding devices (15, 16) comprise protrusions getting into holding engagement with counterparts (15') and/or the cover supports (22- 23') when the drainage body (10) is being spread apart.

7. The drainage channel according to any one of the preceding claims,
**characterized in that**
the drainage body (10) is formed as a plastic cast part, in particular of a thermoplastic synthetic material, preferably as an injection-molded part.

## Revendications

1. Rigole de drainage d'eau, comprenant
un corps de drainage d'eau (10) encastrable dans un sol et un capot (20) attachable au corps de drainage d'eau (10), sachant que le corps de drainage d'eau (10) comprend par bord supérieur (11, 11') un appui de goulotte plus élevé (12, 12') et un appui de goulotte plus bas (13, 13') décalé vers l'intérieur quant à son écart par rapport à un plan longitudinal médian (M) et le capot (20) comprend des appuis de capot extérieurs (22, 22') formés de manière correspondante et des appuis de capot intérieurs (23, 23') qui sont formés de telle manière que tous les appuis de goulotte (12-13') soient en prise avec tous les appuis de capot (22-23') en charge,
**caractérisée en ce que**
les appuis de goulotte plus élevés (12-12') présentent un écart par rapport aux appuis de capot extérieurs (22-22') correspondants à l'état hors charge et monté, sachant que cet écart se ferme en charge en raison d'élasticités présentes.

2. Goulotte de drainage d'eau selon la revendication 1,
**caractérisée en ce que**
les appuis de goulotte plus élevés (12, 12') et/ou plus bas (13, 13') sont disposés dans des sections (14, 14') du corps de drainage d'eau (10) qui peuvent être étayées en cas d'encastrement dans le sol.

3. Goulotte de drainage d'eau selon l'une des revendications précédentes,
**caractérisée en ce que**
le capot (20) présente des barres de soutien (24, 24') situées aux bords et s'étendant dans une direction longitudinale du capot (20) et des barres de grille (25) s'étendant transversalement, et des bords inférieurs des barres de soutien (24, 24') forment les appuis de capot intérieurs (23, 23').

4. Goulotte de drainage d'eau selon l'une des revendications précédentes,
en particulier selon la revendication 3,
**caractérisée en ce que**
les appuis de capot extérieurs (22, 22') comprennent une pluralité de pièces individuelles (28) qui sont reliées aux barres de soutien (24, 24') en dépassant de celles-ci vers l'extérieur.

5. Goulotte de drainage d'eau selon l'une des revendications précédentes,
**caractérisée par**
des dispositifs de retenue (15, 16) qui sont apposés au niveau du capot (20) et du corps de drainage d'eau (10) de telle manière que les bords supérieurs (11, 11') soient assurés par le capot (20) quant à un écartement du corps de drainage d'eau (10).

6. Goulotte de drainage d'eau selon l'une des revendications précédentes,
en particulier selon la revendication 5,
**caractérisée en ce que**
les dispositifs de retenue (15, 16) comprennent des protubérances au niveau des appuis de goulotte (12-13'), qui se mettent en prise de retenue avec des contre-éléments (15') et/ou avec les appuis de capot (22-23') en cas d'écartement du corps de drainage d'eau (10).

7. Goulotte de drainage d'eau selon l'une des revendications précédentes,
**caractérisée en ce que**
le corps de drainage d'eau (10) est constitué comme pièce moulée en matière synthétique, en particulier composée d'une matière synthétique thermoplastique, de préférence comme pièce moulée par injection.
